# EUROPÄISCHE PATENTSCHRIFT

(11) **EP 0 222 085 B1**
(45) Veröffentlichungstag und Bekanntmachung des Hinweises auf die Patenterteilung: **23.08.1989**
(21) Anmeldenummer: 86111809.9
(22) Anmeldetag: 26.08.1986
(51) Int. Cl.: B04B 5/04

(54) **Zentrifugenbecher für Rotoren vom Schwenkbechertyp**
Bucket for a swing-type rotor centrifuge
Godet pour rotor centrifuge du type à godets pivotants

(30) Priorität: 11.11.1985 DE 3539916
(43) Veröffentlichungstag der Anmeldung: 20.05.1987
(73) Patentinhaber: Heraeus Sepatech GmbH, D-37502 Osterode am Harz (DE)
(72) Erfinder: Müller, Dieter, D-3363 Badenhausen (DE); Hirsch, Christian, D-3360 Osterode (DE); Pantucek, Peter, Dr., D-6100 Darmstadt (DE)
(74) Vertreter: Heinen, Gerhard, Dr.

(56) Entgegenhaltungen:
- EP-A- 0 025 945
- DE-U- 7 722 184
- US-A- 4 147 294
- US-A- 4 148 433
- US-A- 4 531 652

## Beschreibung

Die vorliegende Erfindung betrifft einen Zentrifugenbecher für Rotoren vom Schwenkbechertyp mit zwei an gegenüberliegenden Außenseiten in der oberen Becherwandung ausgebildeten Aussparungen zur Aufnahme der Rotor-Tragebolzen, wobei jede Aussparung eine Bodenfläche aufweist und auf ihrer zur Becheröffnung zugekehrten Seite von einer bogenförmigen Fläche begrenzt ist.

Derartige Zentrifugenbecher sind beispielsweise aus der DE-AS 2 637 900 und der US-PS 4 531 652 bekannt. Diese Becher dienen beispielsweise zur Aufnahme von Probenbechern oder Proberöhrchen, wozu, falls erforderlich, gesonderte Aufnahme-Einsätze für solche Röhrchen in den Zentrifugenbecher eingesetzt werden können. Da solche Zentrifugenbecher beim Zentrifugieren hohen Kräften ausgesetzt sind, werden sie bevorzugt aus einem Spritzguß, beispielsweise einem Aluminium-Spritzguß, gefertigt.

In der US-PS 4 148 433 ist ein Schwenkbecher für Zentrifugen beschrieben, der an Tragbolzen schwenkbar gehalten wird. Zur Verringerung der Reibung ist entweder auf den Lagerzapfen ein O-Ring aufgesetzt oder aber in die Lagerausnehmung des Bechers ein Gleitteil eingefügt.

Darüber hinaus sind aus der DE-PS 29 38 317 solche Zentrifugenbecher aus einem Kunststoffmaterial bekannt, bei denen, zumindest im Bereich der Aufhängung, zur Verstärkung Metallteile eingesetzt sind.

Die vorstehend angesprochenen Zentrifugenbecher werden in Rotoren eingesetzt, wie sie unter anderem in der US-PS 4 147 294 oder dem DE-GM 77 22 184 beschrieben sind.

Infolge der ständigen Lastwechsel, denen solche Zentrifugenbecher unterliegen, und der hohen Spitzenbelastungen beim Zentrifugieren sind häufig nach höheren Zyklenzahlen, Rißbildungen im Bereich der Aussparungen, in denen die Rotor-Tragebolzen eingreifen, zu beobachten, solche Zentrifugenbecher müssen aus Sicherheitsgründen ausgewechselt werden. Um längere Lebensdauern, das heißt höhere Zyklenzahlen, bei solchen Zentrifugenbechern zu erreichen, wurden bereits die Bechervolumina und damit das Eigengewicht der Zentrifugenbecher verringert unter Inkaufnahme eines geringeren nutzbaren Bechervolumens. Der vorliegenden Erfindung liegt nun die Aufgabe zugrunde, einen Zentrifugenbecher anzugeben, bei dem im Vergleich zu herkömmlichen Zentrifugenbechern höhere Lastwechsel-Zyklen erreichbar und höhere Schwerefelder fahrbar sind, ohne daß die bekannten Materialermüdungen im Bereich der die Tragbolzen aufnehmenden Aussparungen, insbesondere in Form von Rißbildungen, auftreten.

Gelöst wird diese Aufgabe erfindungsgemäß dadurch, daß die Bodenfläche der Aussparung eine kalottenartige Vertiefung aufweist, die im Bereich des Kammes der bogenförmigen Fläche angrenzend an diese angeordnet ist und daß im Kammbereich der bogenförmigen Fläche wenigstens eine in die Vertiefung auslaufende Nut ausgebildet ist. Die erfindungsgemäß ausgebildeten Zentrifugenbecher haben sich in Testläufen ausgezeichnet bewährt. Sie zeichnen sich gegenüber den herkömmlichen Zentrifugenbechern durch höhere erreichbare Lastwechsel-Zyklen ohne erkennbare Materialermüdungserscheinungen aus. Durch die erfindungsgemäße Maßnahme wird das Bechergewicht nicht erhöht und trotzdem eine höhere Stabilität erreicht.

Gut bewährt hat sich ein Zentrifugenbecher, der im Kammbereich der bogenförmigen Fläche beidseitig der wenigstens einen Nut jeweils mindestens eine weitere Nut aufweist. Durch diese zusätzliche Nuten wird eine noch gleichmäßigere Lastverteilung in der den Tragbolzen aufnehmenden Aussparung erzielt.

In einer besonders vorteilhaften Ausgestaltung des Zentrifugenbechers ist die bogenförmige Fläche der Ausnehmung so ausgebildet, daß sie sich zur Bodenfläche hin trichterförmig erweitert. Durch diese Maßnahme liegt der Zentrifugenbecher im Ruhezustand nur mit der vorderen Kante der bogenförmigen Fläche auf. Im Betrieb ist, mit wachsender Belastung, ein geringfügiges Verbiegen des Bechers festzustellen, so daß es zu einer linienförmigen Auflage der bogenförmigen Fläche in axialer Richtung des Tragebolzens auf diesen kommt. Hierbei hat es sich als vorteilhaft erwiesen, daß sich die Fläche unter einem Winkel zwischen 15' (Minuten) bis 10 zur Schwenkachse des Bechers erweitert. Mit dieser linienförmigen Auflage wird der Becher optimal auf den Rotor-Tragebolzen gelagert.

In einer bevorzugten Ausgestaltung des Zentrifugenbechers sollte das Ende der mindestens einen, in der bogenförmigen Fläche ausgebildeten Nut einen Teil der kalottenförmigen Ausnehmung in der Bodenfläche der Aussparung bilden.

Weitere Einzelheiten und Merkmale der Erfindung ergeben sich aus der nachfolgenden Beschreibung von Ausführungsbeispielen anhand der Zeichnung. In der Zeichnung zeigt
Figur 1 einen Schnitt durch einen Doppelblutbeutelbecher entlang der Schnittlinie I - I in Figur 2,
Figur 2 eine Draufsicht auf den Zentrifugenbecher nach Figur 1,
Figur 3 einen Schnitt entlang der Schnittlinie 111 - 111 in Figur 2, wobei die Bechertrennwand im unteren Bereich nicht dargestellt ist,
Figur 4 eine Ausschnittsvergrößerung des Ausschnittes IV in Figur 3,
Figur 5 eine Sicht in Richtung des Pfeiles V in Figur 4 mit einer gegenüber Figur 4 abgewandelten Ausnehmung und
Figur 6 einen Schnitt entlang der Schnittlinie VI - VI in Figur 5.

Bei dem in den Figuren dargestellten Zentrifugenbecher handelt es sich um einen Doppelblutbecherbeutel, dessen Bechervolumen, wie insbesondere aus den Figuren 1 und 2 ersichtlich ist, durch eine Trennwand 1 ein zwei Becherbereiche 2 unterteilt ist. Im oberen Bereich der Becherwandung 3, etwa um ein Drittel der Becherhöhe vom oberen Becherrand 4 zur Bechermitte hin versetzt, sind an gegenüberliegenden Außenseiten Aussparungen 5 zur Aufnahme von nicht dargestellten Rotor-Tragebolzen ausgebildet. Diese Aussparungen 5 weisen eine ebene Bodenfläche 6 auf und sie werden nach oben, d.h. zum Becherrand 4 bzw. zur Becheröffnung 7 hin, durch eine bogenförmige Fläche 8 begrenzt. Nach unten, d.h. zum Boden 9 des Zentrifugenbechers hin, ist die Aussparung 5 offen, so daß der Doppleblutbeutelbecher von oben auf die Tragbolzen des Zentrifugenrotors aufgesetzt werden kann. Damit der Becher auf den Tragebolzen des Rotors frei schwenken kann, sind die beiden gegenüberliegenden Außenseiten, in denen die Aussparungen 5 ausgebildet sind, parallel zueinander verlaufend abgeflacht.

Bei herkömmlichen Zentrifugenbechern sind, infolge der ständigen Lastwechsel nach größen Zyklenzahlen feine Risse im Bereich des Zenites der Aussparungen 5 zu beobachten, so daß diese Becher aus Sicherheitsgründen dann ersetzt werden müssen. Bei dem in den Zeichnungen dargestellten erfindungsgemäßen Zentrifugenbecher wird nunmehr in der Bodenfläche 6 jeder Aussparung 5 eine kalottenartige Vertiefung 11 vorgesehen, die angrenzend an die bogenförmige Fläche 8 angeordnet ist.

Weiterhin ist im Bereich des Kammes 10 der bogenförmigen Fläche 8 eine Nut 12 ausgebildet, und zwar in Richtung der Schwenkachse 19 der Rotor-Tragebolzen verlaufend, die in die kalottenartige Vertiefung 11, in Figur 4 durch die Bezugsziffer 13 angedeutet, übergeht. Diese Maßnahmen, d.h. die Nut 12 und die kalottenartige Vertiefung 11, wirken sich vorteilhaft auf die Spannungsverhältnisse des Bechers im Bereich der Bolzenaufhängung auf, so daß derartig ausgestaltete Zentrifugenbecher höher belastbar sind, ohne daß die bisher beobachteten Risse auftreten.

In einer weiteren Optimierung des Zentrifugenbechers wird beidseitig der wenigstens einen Nut 12, wie diese in Figur 4 gezeigt ist, jeweils mindestens eine weitere Nut 14 in die bogenförmige Fläche 8 eingefräst, wie dies anhand der Figuren 5 und 6 dargestellt ist. Während die Nut 12 in die kalottenartige Vertiefung 11 ausläuft, enden die beiden weiteren Nuten 14 in diesem Ausführungsbeispiel im Eckbereich der Aussparung 5, der durch die Bodenfläche 6 und die bogenförmige Fläche 8 gebildet wird. Anstelle dieser drei Nuten ist auch eine Ausführungsform möglich, in der zwei Nuten in der bogenförmigen Fläche 8 ausgebildet sind, wobei diese beiden bogenförmigen Nuten dann, entsprechend dem Ausführungsbeispiel nach Figur 4, in die kalottenartige Vertiefung 11 übergehen sollten.

Besonders vorteilhaft auf die Spannungsverhältnisse des Zentrifugenbechers wirkt sich eine Ausgestaltung der Aussparung 5 aus, bei der die bogenförmige Fläche 8 trichterförmig zur Bodenfläche 6 hin sich erweiternd verläuft. Durch diese Hinterschneidung der bogenförmigen Fläche 8 wird bewirkt, daß zu Beginn des Zentrifugiervorganges der Becher nur mit der äußeren Kante 15 auf dem Tragebolzen, durch die strichpunktierte Linie 16 in Figur 4 angedeutet, aufliegt. Mit zunehmender Drehzahl und damit zunehmender Belastung tritt eine Verformung des Bechersauf, bis sich eine linienförmige Auflage entlang der Oberseite des Bolzens einstellt. Je nach Belastung (Beladung, Drehzahl etc.) und der damit zusammenhängenden Verformung des Bechers sollte der Winkel der Hinterschneidung, durch Bezugsziffer 17 bezeichnet, zwischen 15' (Minuten) bis 10 liegen.

In bevorzugten Ausführungsformen verläuft die Achse 18 der kalottenartigen Vertiefung (siehe Figur 6) in Richtung der Schwenkachse 19 (siehe Figur 3) des Zentrifugenbechers. Außerdem bildet das Nutende zumindest der einen Nut 12 einen Teil der kalottenförmigen Ausnehmung 11, d.h. die Nut 12 weist im Querschnitt einen der kalottenartigen Vertiefung 11 entsprechenden Radius auf. Diese Maßnahme hat insbesondere den Vorteil, daß die Nut 12 und die kalottenartige Vertiefung 11 in einem Arbeitsgang eingefräst werden können.

## Patentansprüche

1. Zentrifugenbecher für Rotoren vom Schwenkbechertyp mit zwei an gegenüberliegenden Außenseiten in der oberen Becherwandung (3) ausgebildeten Aussparungen (5) zur Aufnahme der Rotor-Tragebolzen, wobei jede Aussparung (5) eine Bodenfläche (6) aufweist und auf ihrer zur Becheröffnung zugekehrten Seite von einer bogenförmigen Fläche (8) begrenzt ist, dadurch gekennzeichnet, daß die Bodenfläche (6) eine kalottenartige Vertiefung (11) aufweist, die im Bereich des Kammes (10) der bogenförmigen Fläche (8) angrenzend an diese angeordnet ist und daß im Kammbereich (10) der bogenförmigen Fläche (8) wenigstens eine in die Vertiefung (11) auslaufende Nut (12) ausgebildet ist.

2. Zentrifugenbecher nach Anspruch 1, dadurch gekennzeichnet, daß im Kammbereich (10) der bogenförmigen Fläche (8) beidseitig der wenigstens einen Nut (12) jeweils mindestens eine weitere Nut (14) ausgebildet ist.

3. Zentrifugenbecher nach einem der Ansprüche 1 oder 2, dadurch gekennzeichnet, daß sich die bogenförmige Fläche (8) trichterförmig zur Bodenfläche (6) hin erweitert.

4. Zentrifugenbecher nach einem der Ansprüche 1 bis 3, dadurch gekennzeichnet, daß die Achse (18) der Vertiefung (11) in Richtung der Schwenkachse (19) des Bechers verläuft.

5. Zentrifugenbecher nach Anspruch 3, dadurch gekennzeichnet, daß sich die bogenförmige Fläche (8) unter einem Winkel (17) zwischen 15', bis 1_{°} des Bechers erweitert.

## Claims

1. A centrifuge beaker for rotors of the pivotal beaker type, with two recesses (5) formed in the upper beaker wall (3) on opposite outer sides for reception of the rotor carrier pins, wherein each recess (5) has a bottom surface (6) and is delimited by an arcuate surface (8) at its side directed towards the beaker opening, characterized in that the bottom surface (6) has a cuplike depression (11) which is situated in the region of the crest (10) of the arcuate surface (8) and bordering thereon and that at least one groove (12) leading out into the depression (11) is formed in the crest region (10) of the arcuate surface (8).

2. A centrifuge beaker according to Claim 1, characterized in that at least one further groove (14) is formed on each side of the at least one groove (12) in each case, in the crest region (10) of the arcuate surface (8).

3. A centrifuge beaker according to one of Claims 1 or 2, characterized in that the arcuate surface (8) widens in a funnel shape towards the bottom surface (6).

4. A centrifuge beaker according to one of claims 1 to 3, characterized in that the axis (18) of the depression (11) extends in the direction of the pivoting axis (19) of the beaker.

5. A centrifuge beaker according to Claim 3, characterized in that the arcuate surface (8) widens at an angle (17) of between 15', and 1_{°} of the beaker.

## Revendications

1. Godet pour centrifugation, pour rotors du type à godets pivotants, comportant, pour recevoir les tourillons-supports du rotor, deux évidements (5) aménagés en des côtés extérieurs opposés, dans la paroi supérieure (3) du godet, chaque évidement (5) présentant une surface de fond (6) et étant bordé, en son côté tourné vers l'œverture du godet, par une surface en forme d'arc (8), caractérisé par le fait que la surface de fond (6) présente une dépression du genre calotte (11) qui est agencée de manière à être attenante à la surface en forme d'arc (8), dans la région du sommet (10) de cette surface en forme d'arc, et par le fait qu'au moins une première rainure (12) aboutissant dans la dépression (11) est aménagée dans la région du sommet (10) de la surface en forme d'arc (8).

2. Godet pour centrifugation selon revendication 1, caractérisé par le fait que, dans la région du sommet (10) de la surface en forme d'arc (8), au moins une rainure supplémentaire (14) est aménagée de chaque côté de ladite première rainure (12).

3. Godet pour centrifugation selon l'une des revendications 1 ou 2, caractérisé par le fait que la surface en forme d'arc (8) s'élargit en forme d'entonnoir en direction de la surface de fond (6).

4. Godet pour centrifugation selon l'une des revendications 1 à 3, caractérisé par le fait que l'axe (18) de la dépression (11) suit un tracé en direction de l'axe de pivotement (19) du godet.

5. Godet pour centrifugation selon revendication 3, caractérisé par le fait que la surface en forme d'arc (8) s'élargit sous un angle (17) compris entre 15 et 1 °.
